# EUROPÄISCHE PATENTSCHRIFT

(11) **EP 0 514 559 B1**
(45) Veröffentlichungstag und Bekanntmachung des Hinweises auf die Patenterteilung: **01.03.1995**
(21) Anmeldenummer: 91108024.0
(22) Anmeldetag: 17.05.1991
(51) Int. Cl.: E02D 3/02, E02D 35/00

(54) **Übertragung der Last eines Gebäudes über Stahlträger auf das Umland durch den Einsatz eines Spezialfallbären**
Transfer of building load via a steelmember, to the ground, by use of a special ramhead
Transfert de la charge d'un bâtiment au terrain environnant par des poutres d'acier et l'emploi d'une masse de battage spéciale

(43) Veröffentlichungstag der Anmeldung: 25.11.1992
(73) Patentinhaber: Ellmer, Kurt, D-95494 Gesees (DE); Rossner, Christine, D-63755 Alzenau (DE)
(72) Erfinder: Ellmer, Kurt, D-95494 Gesees (DE); Rossner, Christine, D-63755 Alzenau (DE)

(56) Entgegenhaltungen:
- EP-A- 0 299 118
- DE-A- 1 634 348
- FR-A- 2 079 884
- US-A- 3 741 083

## Beschreibung

In Neigungsrichtung eines Turmes wird eine Fläche (a) ca. zwei Meter tief ausgehoben;
nun werden mehrere Gräben, ca. 1,20 Meter breit und zwei bis drei Meter tief (je nach Bodenbeschaffenheit) ausgehoben (b); (Fig. 1) auf deren Boden wird eine Schotterschicht eingebracht.

Dieselbe wird mit dem Fallbär solange in den Untergrund gerammt, bis die Verdichtung so stark ist, daß sich der Schotter beginnt zu Staub zu zermahlen. Damit ist nahezu die Tragfähigkeit von gewachsenem Fels erreicht.

Nun wird eine Fertigbetonschicht aufgebracht; auf diese kommt wiederum eine Schotterschicht, die wieder mit dem Fallbär in die Betonschicht eingerammt wird.

Darauf wird wieder eine Betonschicht und darauf wieder eine Schotterschicht, die wieder mit dem Fallbär verdichtet wird, aufgebracht.

Das wird solange wiederholt, bis der Graben mit dem stehengebliebenem Land eine Ebene bildet.

Auf diesen Betonkörper (b) werden nun Stahlträger in beliebiger Anzahl und Stärke gelegt und mit dem einen Ende in das Fundament des Turmes einbetoniert (c).

Um eine tragende Einheit zu erhalten, werden die Stahlträger in eine armierte Bodenplatte eingebunden, die bis zu Geländeoberkante reicht.

Nachdem der schiefe Turm von Pisa immer schiefer wird, also umzufallen droht, habe ich mich entschlossen, mit Hilfe meiner Erfindung "Fallbär" Patenturkunde Nr. 1 634 348 vom 08.12.1967 des Deutschen Patentamtes und einem von mir entwickeltem Gründungssystems, den Turm vor dem Verfall zu bewahren! Diese Aufgabe wird erfindungsgemäß durch den Merkmalen des Anspruchs gelöst wobei FR-A-2079 884, welche als nächstliegender Stand der Technik zu betrachten ist, ein Bauverfahren beschreibt, entsprechend dem Oberbegriff des Patentanspruches.

Figur 1 stellt die erfindungsgemäße Baumaßnahme dar.

Dazu sind folgende Arbeitsgänge notwendig, die als Patentansprüche angemeldet sind.

In Neigungsrichtung des Turmes wird eine Fläche (a) ca. zwei Meter tief ausgehoben;
nun werden mehrere Gräben, ca. 1,20 Meter breit und zwei bis drei Meter tief (je nach Bodenbeschaffenheit) ausgehoben (b);
auf deren Boden wird eine Schotterschicht eingebracht.

Dieselbe wird mit dem Fallbär solange in den Untergrund gerammt, bis die Verdichtung so stark ist, daß sich der Schotter beginnt zu Staub zu zermahlen. Damit ist nahezu die Tragfähigkeit von gewaschsenem Fels erreicht.

Nun wird eine Fertigbetonschicht aufgebracht auf diese kommt wiederum eine Schotterschicht, die wieder mit dem Fallbär in die Betonschicht eingerammt wird.

Darauf wird wieder eine Betonschicht und darauf wieder eine Schotterschicht, die wieder mit dem Fallbär verdichtet wird, aufgebracht.

Mit diesem System ist es möglich, ohne den Turm zu gefährden, ein unter unvorstellbarer Spannung stehendes Schottergerüst, welches sich mit dem Fertigbeton verbindet, herzustellen.

Auf diesen Betonkörper (b) werden nun Stahlträger in beliebiger Anzahl und Stärke gelegt und mit dem einen Ende in das Fundament des Turmes einbetoniert (c). Damit das Baumaterial des Turmes nicht beschädigt wird, werden oberhalb und unterhalb der Stahlträger Stahlplatten eingelegt. Zwischen die obere Platte und dem Träger wird ein Flachstahlkeil angebracht. Nach Abbinden des Betons kann damit dann die notwendige Spannung erzeugt werden.

Nun wird über das Ganze eine starke armierte Betonplatte gegossen, welche die Stahlträger einbindet und das Ganze zusammen mit den Betonträgern (b) eine tragende Einheit bildet.

Durch die starke horizontale Verdichtung entsteht in Richtung Turm eine unvorstellbare Schubwirkung, welche verhindert, daß sich der Turm in Fallrichtung verschieben kann. Die Last von oben wird von den Stahlträgern voll aufgefangen. Die Last wird auf eine große Fläche verteilt. Die unter großer Spannung stehenden Betonträger sichern den Stahlträgern eine weit über die Erfordernisse hinausgehende Tragkraft. Die Betonplatte, verbunden mit den Betonträgern, umfaßt den Turm und läßt ihn keinen Millimeter seitwärts abtriften.

Um die Tragkraft der Stahlbetonplatte weiter zu erhöhen, werden die Felder zwischen den Betonbalken durch Einrammen von Schotter so verdichtet, daß die sehr hohe Tragfestigkeit der Konstruktion noch weiter erhöht wird. Um die Tragfähigkeit der Platte direkt auf den Turm zu übertragen, werden in Höhe der Platte Schlitze in das Fundament eingeschlagen, in welche beim Verguß der Platte Beton und Eisen eindringen. Dadurch werden die Stahlträger erheblich entlastet und eine noch sträkere Verbindung zwischen Turm und der Stahlbetonplatte hergestellt.

Dieses Gründungssystem ist natürlich auch für Bauwerke geeignet, welche sich gleichmäßig setzen (Kölner Dom).

Desgleichen ist das System auch für nichttragenden Baugrund zu verwenden, da jeder Baugrund, auch der schlechteste, zu einem tragenden Element verdichtet werden kann.

## Patentansprüche

1. In Neigungsrichtung des Bauwerke wird zur Unterfangung eine Fläche ca. 2,00 Meter Tiefe ausgehoben; die Größe der Fläche richtet sich nach der abzutragenden Last,

2. Mehrere Gräben, ca. 1,20 Meter breit und 2,00 bis 3,00 Meter tief, je nach Bodenbeschaffenheit, werden in der ausgehobenen Fläche gegraben,

3. Auf dem Boden dieser Gräben wird eine Schotterschicht eingebracht,

4. Diese Schotterschicht wird mit einem Fallbären verdichtet und in den Untergrund gerammt, bis man nahezu die Festigkeit von gewachsenen Fels erreicht,

5. Als nächstes wird eine Ortbetonschicht eingebracht,

6. Die Schritte 3, 4 und 5 werden solange wiederholt, bis der Grabenrand erreicht ist,

7. Auf diese Gräben werden Stahlträger in erforderlicher Anzahl und Dimension aufgelegt, deren Enden in das Fundament des abzufangenden Bauwerkes reichen,

8. Um eine großflächige Kraftverteilung zu erreichen, werden in das Fundament des schiefen Bauwerkes Stahlplatten einbetoniert,

9. Vor dem Abbinden des Betons zwischen Stahlträger und der Stahlplatte wird ein Flachstahlkeil eingetrieben, mit dessen Hilfe die gewünschte Spannung erzeugt wird,

10. Die Stahlträger werden zum Abschluß in eine armierte Bodenplatte eingebunden, die bis zur Geländeoberkante reicht und so eine tragende Einheit bildet.

## Claims

1. An area of approx. 2.00 m is excavated in line with the inclination of the structures; the amount of soil to be excavated depends on the load cut.

2. Several ditches of approx. 1.20 m width and 2.00 to 3.00 m depth, depending on the nature of the soil, are excavated in the cutting area.

3. A crushed-stone course is placed onto the bottom of these ditches.

4. These crushed-stone courses are compacted with a tamper and rammed into the subsoil until the stability of the layer is comparable to that of natural rock.

5. The next step to perform is to introduce a local concrete layer.

6. Steps 3,4 and 5 are continued until the layer of the courses is level with the upper border of the ditch.

7. Steel girders are placed onto these ditches; their number and size being chosen upon requirements. They must be end-anchored in the foundation of the leaning structure to be held.

8. To obtain the highest possible load distribution, steel plates are encased in the foundation concrete.

9. Before the concrete between the steel girder and the steel plate starts setting, a steel bar wedge is driven into the concrete to make sure that the required tension is reached.

10. The final step is to embed the steel girder in an armoured bottom plate. The plate's upper end has to be level with the surrounding area such as to be able to support the load.

## Revendications

1. Une surface d'environ 2 mètres de profondeur sera soulevée pour la reprise en sous-oeuvre, dans le sens de l'inclinaison de l'ouvrage; la taille de la surface est fonction de la charge à enlever,

2. Plusieurs fossés, d'une largeur de 1,20 m env. et d'une profondeur de 2 à 3 m env., en fonction de la nature des terrains, seront creusés dans la surface soulevée,

3. Une couche de cailloutis sera répandue au fond de ces fossés,

4. Cette couche de cailloutis sera tassée avec un mouton et damée dans le sous-sol jusqu'à presque obtenir la solidité de la roche,

5. Ensuite, une couche de béton coulé sur place sera déposée,

6. Les opérations 3, 4 et 5 seront répétées jusqu'à ce que le bord du fossé soit atteint,

7. Des poutres métalliques en dimensions et nombres suffisants seront déposées sur ces fossés, dont les extrémités iront jusqu'aux fondations de l'ouvrage à étayer.

8. En vue d'obtenir une répartition de la force sur une grande surface, des plaques en acier seront bétonnées dans les fondations de l'ouvrage incliné,

9. Avant la prise du béton, une cale en acier plat sera enfoncée entre les poutres métalliques et la plaque en acier grâce à laquelle la tension voulue sera obtenue,

10. Les poutres métallique seront pour finir intégrées dans une plaque de fond armée qui va jusqu'au bord supérieur du terrain et constitue ainsi une unité porteuse.
